# FASCICULE DE BREVET EUROPEEN

(11) **EP 1 141 636 B1**
(45) Date de publication et mention de la délivrance du brevet: **11.09.2002**
(21) Numéro de dépôt: 99961093.4
(22) Date de dépôt: 16.12.1999
(51) Int. Cl.: F24F 13/068, F24F 13/02

(54) **DISPOSITIF DE DIFFUSION D'AIR STERILE DANS UNE GAINE TEXTILE**
VORRICHTUNG ZUR VERTEILUNG STERILER LUFT IN EINEM LUFKANAL MIT TEXTILARTIGER STRUKTUR
DEVICE FOR DIFFUSING STERILIZED AIR IN A FABRIC SHEATH

(30) Priorité: 18.12.1998 FR 9816014
(43) Date de publication de la demande: 10.10.2001
(73) Titulaire: Ultra Propre Nutrition Industrie Recherche (U.N.I.R.), 75008 Paris (FR)
(72) Inventeur: BEUDON, Didier, F-78120 Rambouillet (FR); BRIDENNE, Pierre, Malassis, 91470 Forges-les-Bains (FR)
(74) Mandataire: Ahner, Francis
(86) Numéro de dépôt international: FR9903164
(87) Numéro de publication internationale: WO00037860

(56) Documents cités:
- WO-A-97/40325
- DE-A- 4 340 038
- PATENT ABSTRACTS OF JAPAN vol. 098, no. 005, 30 avril 1998 (1998-04-30) & JP 10 002841 A (KAJI SHOJIRO;MITSUBISHI HEAVY IND LTD), 6 janvier 1998 (1998-01-06)

## Description

La présente invention concerne de manière générale la protection rapprochée d'un poste de travail ou d'un convoyeur situé dans une atmosphère contaminée, et plus particulièrement un dispositif de protection rapprochée de produits sensibles à la contamination par des agents contaminants véhiculés par l'ambiance, lesdits produits étant positionnés sur un plan de travail ou d'un convoyeur.

Elle concerne une gaine en matériau souple pour la protection rapprochée de produits disposés sur un convoyeur ou un plan de travail, sensibles à la contamination véhiculée par l'ambiance, par diffusion d'une veine d'air stérile, notamment selon une direction sensiblement perpendiculaire audit convoyeur ou plan de travail, ladite gaine délimitant un conduit d'alimentation d'air stérile, présentant une singularité géométrique.

Une gaine de ce type est formée, de manière connue en soi, d'une paroi étanche et d'une paroi poreuse en matériau souple perforé, tel qu'un matériau textile, s'étendant longitudinalement selon l'axe de la gaine.

On entend ici par le terme « singularité », un coude , un piquage ou encore un changement de section de la gaine par exemple.

Il peut arriver dans une gaine du type précitée, que juste après une singularité, en considérant le sens de l'écoulement de l'air stérile dans le conduit d'alimentation en air stérile délimité par la gaine, l'on observe une déformation du profil de vitesse de la veine d'air stérile.

Ainsi, localement les vitesses de l'air stérile dans la veine d'écoulement deviennent trop importantes, ce qui engendre une pression dynamique de l'air à cet endroit de la gaine, supérieure à la pression totale régnant dans ladite gaine. De ce fait la pression statique de l'air à cet endroit de la gaine devient négative et agit comme une dépression sur la face interne de la paroi poreuse en matériau souple de ladite gaine.

Si le matériau souple constituant la paroi poreuse de la gaine de protection est peu poreux, la zone de dépression ainsi créée à l'intérieur de la gaine juste après la singularité, peut provoquer une aspiration d'air exteme à l'intérieur de la gaine ce qui entraîne la contamination de l'air stérile diffusé par ladite gaine.

Si le matériau souple constituant la paroi poreuse de la gaine de protection est très poreux, celui-ci se trouve aspiré vers l'intérieur de la gaine à l'endroit où la zone de dépression est ainsi créée, et l'on observe à cet endroit un phénomène de tremblement ou de battement de la paroi poreuse de la gaine. Ce phénomène perturbe alors le profil de vitesse de l'air stérile en sortie de la gaine et l'homogénéité du flux d'air stérile de protection n'est plus assurée.

Afin de palier aux inconvénients précités, la présente invention propose une nouvelle gaine en matériau souple de protection par diffusion d'air stérile, du type défini précédemment en introduction, qui comporte un agencement interne permettant de recentrer le profil de vitesse de l'air stérile à la sortie d'une singularité de ladite gaine de manière à maintenir la pression statique à cet endroit à un niveau suffisamment élevé pour éviter la création d'une zone de dépression.

Selon l'invention il est prévu dans ledit conduit d'alimentation délimité par ladite gaine, juste après ladite singularité en considérant le sens de l'écoulement de l'air stérile dans ledit conduit, un cône de diffusion de l'air stérile orienté dans le sens de l'écoulement de l'air stérile et centré sur l'axe longitudinal X de la gaine.

Selon d'autres caractéristiques non limitatives et avantageuses de la gaine conforme à l'invention :
- ledit cône de diffusion est tronqué,
- ledit cône de diffusion présente un angle au sommet compris entre environ 30 et 45 degrés, de préférence égale à 45 degrés environ,
- ledit cône de diffusion est réalisé en un matériau souple perforé, de préférence un matériau textile. Ledit cône de diffusion est réalisé de préférence en tissu synthétique tel qu'un tissu polyester ou polypropylène,
- ledit cône de diffusion peut être réalisé en un matériau rigide perforé,
- le matériau constituant le cône de diffusion présente une porosité d'environ 0,5,
- ledit cône de diffusion est solidaire de l'extrémité d'un manchon positionné dans ledit conduit d'alimentation d'air stérile, selon l'axe longitudinal de la gaine et présentant une section légèrement inférieure à celle de la gaine,
- ledit manchon est réalisé en matériau moins poreux que celui dudit cône de diffusion,
- ledit manchon est réalisé en matériau souple perforé, tel qu'un matériau textile de sorte que sous l'action de l'air stérile le traversant il prend une forme ovoïdale en venant au contact de la face interne d'une paroi de la gaine,
- la gaine comporte un piquage central constitué par un conduit d'alimentation d'air stérile débouchant dans ladite gaine selon une direction sensiblement perpendiculaire Y à l'axe longitudinal X de la gaine de sorte qu'à la sortie dudit conduit d'alimentation d'air stérile, l'air stérile s'écoule selon deux sens opposés, généralement suivant l'axe longitudinal X de ladite gaine, cette dernière étant pourvu intérieurement à la sortie du piquage d'un manchon diffusant orienté selon l'axe longitudinal X de la gaine et comportant à chaque extrémité un cône de diffusion orienté dans le sens de l'écoulement de l'air stérile, et centré sur l'axe longitudinal de la gaine.

L'invention propose également une gaine en matériau souple pour la protection rapprochée de produits disposés sur un plan de travail, sensibles à la contamination véhiculée par l'ambiance, par diffusion d'une veine d'air stérile, notamment selon une direction sensiblement perpendiculaire audit plan de travail, ladite gaine délimitant un conduit d'alimentation d'air stérile et présentant une singularité géométrique, et il est prévu dans ledit conduit d'alimentation, juste après ladite singularité en considérant le sens de l'écoulement de l'air stérile dans ledit conduit, une hémisphère de diffusion de l'air stérile orientée dans le sens de l'écoulement de l'air stérile et centrée sur l'axe longitudinal X de la gaine.

La description qui va suivre, en regard des dessins annexés donnés à titre d'exemples non limitatifs, fera bien comprendre en quoi consiste l'invention et comment elle peut être réalisée.

Sur les dessins annexés :
- la figure 1 est une schématique en perspective d'un mode de réalisation d'une gaine de protection selon l'invention,
- la figure 2 est une vue en coupe selon le plan A-A de la figure 1, et
- la figure 3 est une vue en coupe selon le plan B-B de la figure 1.

Sur les figures 1 à 3, on a représenté une gaine 10 en matériau souple pour la protection rapprochée de produits disposés sur un convoyeur ou un plan de travail (non représenté), sensibles à la contamination véhiculée par l'ambiance, par diffusion d'air stérile, notamment selon une direction sensiblement perpendiculaire audit convoyeur.

La gaine 10 ne sera pas ici décrite dans le détail, et il est fait référence au document WO 97/40325 appartenant à la Demanderesse pour ce qui est de la description détaillée d'un mode de réalisation préférentiel d'une telle gaine.

Plus particulièrement, comme le montrent les figures, la gaine 10 présente une forme cylindrique de révolution autour de l'axe longitudinal X, et comporte une paroi supérieure 11 réalisée en matériau textile de faible porosité ou en film plastique, formant le demi-périmètre supérieur de la gaine 10, et une paroi poreuse inférieure 12 formant le demi-périmètre inférieur de la gaine 10. Lesdites parois 11, 12 s'étendent longitudinalement selon l'axe X longitudinal de la gaine 10.

La paroi 11 constituant une demi-gaine supérieure et la paroi poreuse 12 constituant une demi-gaine inférieure, délimitent entre-elles un conduit d'alimentation d'air stérile 13 de forme tubulaire et d'axe longitudinal X.

Le tissu utilisé pour réaliser la demi-gaine supérieure 11 de la gaine 10 est, par exemple un tissu de fibres polyester qui présente une porosité de 5 à 10 µm d'ouverture de mailles.

Le tissu utilisé pour la demi-gaine poreuse inférieure 12 est, par exemple un tissu de fibres polyester qui présente une porosité de 15 à 30 µm d'ouverture de mailles.

La gaine 10 s'étend longitudinalement parallèlement au bord longitudinal du convoyeur ou du plan de travail (non représenté) sur toute la longueur de celui-ci.

Avantageusement, chaque extrémité longitudinale externe située au niveau d'un bord longitudinal du convoyeur, de la demi-gaine supérieure 11 de la gaine 10 peut être prolongée tangentiellement par une jupe (ici non représentée).

Les deux jupes situées à chaque extrémité de la demi-gaine supérieure s'étendent sensiblement perpendiculairement au plan de travail ou convoyeur et présentent soit des longueurs égales, soit des longueurs différentes comprises entre 50 % et 100 % de la hauteur existante entre le convoyeur ou plan de travail et l'axe médian de la gaine.

Cet agencement permet d'assurer le long de la paroi poreuse 12, une diffusion médiane d'air stérile à vitesse lente et de part et d'autre, une diffusion latérale d'air stérile à vitesse plus élevée.

Selon une variante non représentée de la gaine 10, il peut être prévu qu'elle comporte une paroi de faible porosité s'étendant sur 75 % du périmètre de la gaine et une paroi poreuse qui occupe 25 % du périmètre de la gaine.

La paroi de faible porosité forme la partie supérieure de la gaine et la paroi poreuse forme la partie inférieure de la gaine.

La paroi poreuse alimente une poche longitudinale de diffusion située en dessous de celle-ci, dont la paroi externe comporte deux bandes latérales solidaires des extrémités longitudinales de la paroi étanche et une zone médiane poreuse bordée par deux fentes latérales adjacentes auxdites bandes latérales étanches.

Cet agencement permet également d'assurer une diffusion lente d'air stérile par l'intermédiaire de la zone médiane de la poche longitudinale de diffusion, cette diffusion lente étant encadrée par deux jets rapides.

En outre, comme le montrent plus particulièrement les figures 1 à 3, la gaine 10 comporte ici une singularité. Cette singularité est constituée selon le mode de réalisation représenté, par un piquage central qui consiste en un conduit d'alimentation d'air stérile 20 s'étendant selon un axe Y perpendiculaire à l'axe longitudinal X de la gaine et débouchant selon cette direction perpendiculaire dans ladite gaine.

A la sortie de ce conduit d'alimentation d'air stérile 20, l'air stérile qui s'écoule selon une direction verticale f, s'écoule dans la gaine 10 dans deux sens opposés, généralement selon l'axe longitudinal X de ladite gaine 10.

Bien entendu, selon d'autres modes de réalisation non représentés, on peut prévoir comme autre singularité, un coude ou par exemple un rétrécissement ou un élargissement de la section de la gaine.

Le conduit d'alimentation d'air stérile 20 est monté de manière étanche dans la paroi supérieure étanche 11 de la gaine stérile.

A cet effet, la paroi supérieure 11 de la gaine 10 comporte une partie relevée 14 qui s'étend selon l'axe Y dudit conduit d'alimentation en air stérile 20 et qui présente à son extrémité une ouverture dans laquelle est par exemple emmanché le conduit d'alimentation 20.

L'étanchéité au niveau de l'emmanchement, est réalisée par exemple par un joint d'étanchéité 15.

Le conduit d'alimentation en air stérile 20 d'axe Y débouche dans le conduit d'alimentation d'air stérile 13 délimité par la gaine au niveau de la face interne de la paroi supérieure étanche 11 de ladite gaine 10.

En outre, il est prévu dans le conduit d'alimentation d'air stérile 13 délimité par la gaine 10 juste après la singularité en considérant le sens d'écoulement de l'air stérile dans ledit conduit 13, un cône de diffusion 30 de l'air stérile orienté dans le sens de l'écoulement de l'air stérile et centré sur l'axe longitudinal X de la gaine 10.

Selon l'exemple représenté, il est prévu ici à la sortie du piquage central, deux cônes de diffusion 30 orientés dans des sens opposés, les deux sens d'écoulement de l'air stérile sortant du conduit d'alimentation d'air stérile 20, et centrés sur l'axe longitudinal X de la gaine 10.

Chacun des cônes de diffusion 30 présente un angle au sommet α compris entre environ 30 et 45 degrés, de préférence égal à 45 degrés.

Chaque cône de diffusion 30 peut être réalisé en un matériau souple perforé, de préférence un matériau textile tel qu'un tissu synthétique polyester ou polypropylène.

Chaque cône de diffusion peut être également réalisé en matériau rigide perforé.

Le matériau constituant chaque cône de diffusion 30 peut présenter une porosité équivalente à celle de la paroi poreuse 12 de la gaine 10, par exemple égale à environ 0,5.

Ces cônes de diffusion assurent avantageusement une répartition homogène de l'air stérile à l'intérieur de la gaine 10 à la sortie de la singularité, pour éviter une augmentation locale des vitesses de l'air provoquant un abaissement de la pression statique au niveau de la face inférieure de la paroi poreuse inférieure de la gaine 10, pouvant engendrer soit une entrée d'air externe dans la gaine, soit un tremblement ou un battement de ladite paroi poreuse inférieure de la gaine.

En outre, comme le montrent les figures, chaque cône de diffusion 30 est solidaire de l'extrémité, 41, 42 d'un manchon 40 positionné dans le conduit d'alimentation d'air stérile 13 délimité par la gaine 10, selon l'axe longitudinal X de la gaine 10 et présentant une section légèrement inférieure à celle de la gaine 10.

Ici, le manchon et les deux cônes forment une seule pièce.

Bien entendu, on peut prévoir que le manchon et les deux cônes forment trois pièces assemblées.

Le manchon 40 peut être réalisé en un matériau moins poreux que celui des cônes de diffusion 30. Il peut être réalisé en matériau souple perforé tel qu'un matériau textile ou en un matériau rigide perforé telle qu'une tôle perforée.

Il présente avantageusement un diamètre d'environ 10 % inférieur à celui de la gaine 10.

Lorsqu'il est réalisé en matériau souple perforé, tel qu'un matériau textile, un tissu polyester ou polypropylène, sous l'action de l'air stérile le traversant il prend alors une forme ovoïdale et vient au contact de la face interne des parois supérieure et inférieure de la gaine 10.

L'ensemble constitué par le manchon 40 et les deux cônes de diffusion 30, est monté solidaire de la gaine 10 par l'intermédiaire d'une partie relevée 43 dudit manchon s'étendant selon l'axe Y et monté de manière étanche à l'extrémité exteme de la partie relevée 14 de la paroi étanche 11 de la gaine 10.

Selon l'exemple représenté, le diamètre d1 du conduit d'alimentation d'air stérile 20 formant le piquage central étant de l'ordre de 100 mm, le manchon 40 présente une longueur de 130 mm, et chaque cône de diffusion 30 présente une longueur de 120 mm, la gaine 10 présentant un diamètre de 120 mm.

Bien entendu, la présente invention n'est nullement limitée au mode de réalisation décrit et représenté, mais l'homme du métier pourra y apporter toute variante conforme à son esprit.

En particulier, on peut prévoir selon d'autres modes de réalisation, que la gaine de diffusion en matériau souple présente comme singularité un coude.

Dans ce cas, il sera prévu à l'intérieur de la gaine un seul cône de diffusion positionné à la sortie du coude centré sur l'axe longitudinal de la gaine et solidaire d'une extrémité d'un manchon diffusant, borgne à l'extrémité opposée.

On peut également prévoir que la singularité de la gaine soit par exemple un changement de section de la gaine de diffusion, un rétrécissement ou un élargissement.

Dans ce cas, il sera prévu à l'intérieur de la gaine, à la sortie du changement de section un seul cône de diffusion orienté dans le sens de l'écoulement de l'air stérile et centré sur l'axe de la gaine.

On peut également prévoir selon l'invention de juxtaposer une pluralité de gaines au-dessus d'un plan de travail ou convoyeur de grande largeur de sorte que les gaines soient positionnées parallèles à la direction des bords longitudinaux du plan de travail ou convoyeur.

Chaque gaine comportant une singularité sera équipée comme cela a été décrit précédemment d'un cône de diffusion de l'air stérile positionné à l'intérieur du conduit d'alimentation d'air stérile délimité par la gaine.

## Revendications

1. Gaine en matériau (10) souple pour la protection rapprochée de produits disposés sur un plan de travail, sensibles à la contamination véhiculée par l'ambiance, par diffusion d'une veine d'air stérile, notamment selon une direction sensiblement perpendiculaire audit plan de travail, ladite gaine (10) délimitant un conduit d'alimentation (13) d'air stérile et présentant une singularité géométrique (20), **caractérisée en ce qu'**il est prévu dans ledit oonduit d'alimentation (13), juste après ladite singularité (20) en considérant le sens de l'écoulement de l'air stérlle dans ledit conduit (13), un cône de diffusion (30) de l'air stérile orienté dans le sens de l'écoulement de l'air stérile et centré sur l'axe longitudinal X de la gaine (10).

2. Gaine (10) selon la revendication 1, **caractérisée en ce que** ledit cône de diffusion (30) est tronqué.

3. Gaine (10) selon la revendication 1, **caractérisée en ce que** ledit cône de diffusion (30) présente un angle au sommet (X) compris entre environ 30 et 45 degrés, de préférence égal à 45 degrés environ.

4. Galne (10) selon l'une des revendications 1 à 3, **caractérisée en ce que** ledit cône de diffusion (30) est réalisé en un matériau souple perforé, de préférence un matériau textile.

5. Gaine (10) selon la revendication 4, **caractérisée en ce que** ledit cône de diffusion (30) est réalisé en tissu synthétique tel qu'un tissu polyester ou polypropylène.

6. Gaine (10) selon l'une des revendications 1 à 3, **caractérisée en ce que** ledit cône de diffusion (30) est réalisé en un matériau rigide perforé.

7. Gaine (10) selon l'une des revendications 4 à 6, **caractérisée en ce que** le matériau constituant le cône de diffusion (30) présente une porosité d'environ 0,5.

8. Gaine (10) selon l'une des revendications 1 à 7, **caractérisée en ce que** ledit cône de diffusion (30) est solidaire de l'extrémité d'un manchon (40) positionné dans ledit conduit d'alimentation d'air stérile (13), selon l'axe longitudinal X de la gaine et présentant une section légèrement inférieure à celle de la gaine (10).

9. Gaine (10) selon la revendication 8, **caractérisée en ce que** le cône de diffusion est réalisé dans un matériau poreux et ledit manchon (40) est réalisé en matériau moins poreux que celui dudit cône de diffusion (30).

10. Gaine (10) selon l'une des revendications 8 ou 9, **caractérisée en ce que** ledit manchon (40) est réalisé en matériau souple perforé, tel qu'un matériau textile de sorte que sous l'action de l'air stérile le traversant il prend une forme ovoïdale en venant au contact de la face interne d'une paroi (11) de la gaine (10).

11. Gaine (10) selon l'une des revendications 8 à 10, **caractérisé en ce qu'**elle comporte un piquage central constitué par un conduit d'alimentation d'air stérile (20) débouchant dans ladite gaine (10) selon une direction sensiblement perpendiculaire Y à l'axe longitudinal de la gaine (10) de sorte qu'à la sortie dudit conduit d'alimentation d'air stérile (20), l'air stérile s'écoule selon deux sens opposés, généralement suivant l'axe longitudinal X de ladite gaine, cette dernière étant pourvue intérieurement à la sortie du piquage d'un manchon (40) diffusant orienté selon l'axe longitudinal X de la gaine (10) et comportant à chaque extrémité (41, 42) un cône de diffusion (30) orienté dans le sens de l'écoulement de l'air stérile, et centré sur l'axe longitudinal X de la gaine (10).

12. Gaine en matériau souple pour la protection rapprochée de produits disposés sur un plan de travail, sensibles à la contamination véhiculée par l'ambiance, par diffusion d'une veine d'air stérile, notamment selon une direction sensiblement perpendiculaire audit plan de travail, ladite gaine délimitant un conduit d'alimentation d'air stérile et présentant une singularité géométrique, **caractérisée en ce qu'**il est prévu dans ledit conduit d'alimentation, juste après ladite singularité en considérant le sens de l'écoulement de l'air stérile dans ledit conduit, une hémisphère de diffusion de l'air stérile orientée dans le sens de l'écoulement de l'air stérile et centrée sur l'axe longitudinal X de la gaine.

## Claims

1. A sheath (10) of flexible material for close protection of products placed on a work surface and sensitive to airborne contamination, the protection being provided by diffusing a stream of sterile air, in particular in a direction that is substantially perpendicular to said work surface, said sheath (10) defining a sterile air feed duct (13) and presenting a geometrical singularity (20), the sheath being **characterized in that** a sterile air diffusion cone (30) is provided in said feed duct (13) immediately after said singularity (20) in the direction of sterile air flow in said duct (13), the diffusion cone being oriented in the sterile air flow direction and being centered on the longitudinal axis X of the sheath (10).

2. A sheath (10) according to claim 1, **characterized in that** said diffusion cone (30) is truncated.

3. A sheath (10) according to claim 1, **characterized in that** said diffusion cone (30) has an angle at the apex (α) lying in the range 30° to 45°, and preferably equal to about 45°.

4. A sheath (10) according to any one of claims 1 to 3, **characterized in that** said diffusion cone (30) is made of a perforated flexible material, preferably a textile material.

5. A sheath (10) according to claim 4, **characterized in that** said diffusion cone (30) is made of a synthetic fabric such as a polyester or polypropylene fabric.

6. A sheath (10) according to any one of claims 1 to 3, **characterized in that** said diffusion cone (30) is made of a perforated rigid material.

7. A sheath (10) according to any one of claims 4 to 6, **characterized in that** said material constituting the diffusion cone (30) has porosity of about 0.5.

8. A sheath (10) according to any one of claims 1 to 7, **characterized in that** said diffusion cone (30) is secured to the end of a sleeve (40) positioned inside said sterile air feed duct (13) on the longitudinal axis X of the sheath and presenting a section that is slightly smaller than that of the sheath (10).

9. A sheath (10) according to claim 8, **characterized in that** the diffusion cone is made of a porous material and said sleeve (40) is made of a material that is less porous than the material of said diffusion cone (30).

10. A sheath (10) according to claim 8 or claim 9, **characterized in that** said sleeve (40) is made of a perforated flexible material such as a textile material such that under the action of the sterile air passing through it takes up an oval shape and comes into contact with the inside face of a wall (11) of the sheath (10).

11. A sheath (10) according to any one of claims 8 to 10, **characterized in that** it includes a central branch connection constituted by a sterile air feed duct (20) opening out into said sheath (10) in a direction Y that is substantially perpendicular to the longitudinal axis of the sheath (10) such that at the outlet from said sterile air feed duct (20) the sterile air flows in two opposite directions generally along the longitudinal axis X of said sheath, the sheath being provided internally at the outlet from the branch connection with a diffusing sleeve (40) extending along the longitudinal axis X of the sheath (10) and having a diffusion cone (30) at each end (41, 42), the cones being oriented in the sterile air flow direction and centered on the longitudinal axis X of the sheath (10).

12. A sheath of flexible material for close protection of products placed on a work surface and sensitive to airborne contamination, the protection being provided by a stream of sterile air, in particular in a direction that is substantially perpendicular to said work surface, said sheath defining a sterile air feed duct and presenting a geometrical singularity, the sheath being **characterized in that** a sterile air diffusion hemisphere is provided in said feed duct immediately after said singularity in the direction of sterile air flow in said duct, the hemisphere being oriented in the sterile air flow direction and being centered on the longitudinal axis X of the sheath.

## Patentansprüche

1. Hülse (10) aus weichem Material für den engeren Schutz von Produkten, die auf einer Arbeitsebene angeordnet sind und gegenüber der Verschmutzung empfindlich sind, die durch die Umgebung herbeigeführt wird, durch Diffusion eines Strahles aus steriler Luft, besonders in einer Richtung, die im wesentlichen senkrecht zur genannten Arbeitsebene verläuft, wobei die genannte Hülse (10) eine Einspeisungsleitung (13) für sterile Luft umgrenzt und eine geometrische Unregelmäßigkeit (20) aufweist, **dadurch gekennzeichnet, daß** in der genannten Einspeisungsleitung (13) unmittelbar nach der genannten Unregelmäßigkeit (20), wenn man die Strömungsrichtung der sterilen Luft in der genannten Leitung (13) in Betracht zieht, ein Diffusionskegel (30) für sterile Luft vorgesehen ist, der in Strömungsrichtung der sterilen Luft ausgerichtet ist und auf die Längsachse X der Hülse (10) zentriert ist.

2. Hülse (10) nach Anspruch 1, **dadurch gekennzeichnet, daß** der genannte Diffusionskegel (30) ein Kegelstumpf ist.

3. Hülse (10) nach Anspruch 1, **dadurch gekennzeichnet, daß** der genannte Diffusionskegel (30) einen Scheitelwinkel (X) aufweist, der zwischen etwa 30 und 45 Grad liegt und bevorzugt etwa 45 Grand beträgt.

4. Hülse (10) nach einem der Ansprüche 1 bis 3, **dadurch gekennzeichnet, daß** der genannte Diffusionskegel (30) aus einem weichen, perforierten Material hergestellt ist, bevorzugt einem Textilmaterial.

5. Hülse (10) nach Anspruch 4, **dadurch gekennzeichnet, daß** der genannte Diffusionskegel (30) aus einem synthetischen Stoff bzw. Gewebe hergestellt ist, wie einem Polyester- oder Polypropylenstoff.

6. Hülse (10) nach einem der Ansprüche 1 bis 3, **dadurch gekennzeichnet, daß** der genannte Diffusionskegel (30) aus steifem, perforiertem Material hergestellt ist.

7. Hülse (10) nach einem der Ansprüche 4 bis 6, **dadurch gekennzeichnet, daß** das Material, das den Diffusionskegel (30) bildet, eine Porosität von etwa 0,5 aufweist.

8. Hülse (10) nach einem der Ansprüche 1 bis 7, **dadurch gekennzeichnet, daß** der genannte Diffusionskegel (30) fest bzw. einstückig mit dem Ende einer Muffe (40) verbunden ist, die in der Einspeisungsleitung (13) für sterile Luft längs der Längsachse X der Hülse angeordnet ist und einen Querschnitt hat, der ein wenig kleiner ist als der der Hülse (10).

9. Hülse (10) nach Anspruch 8, **dadurch gekennzeichnet, daß** der genannte Diffusionskegel aus einem porösen Material hergestellt ist, und die Muffe (40) aus einem Material hergestellt ist, das weniger porös ist als das des genannten Diffusionskegels (30).

10. Hülse (10) nach einem der Ansprüche 8 oder 9, **dadurch gekennzeichnet, daß** die genannte Muffe (40) aus einem weichen, perforierten Material hergestellt ist, wie aus einem Textilmaterial, derart, daß sie unter Wirkung der sterilen Luft, die sie durchströmt, eine annähernd eiförmige Form annimmt, wobei sie in Berührung mit der Innenfläche einer Wand (11) der Hülse (10) gelangt.

11. Hülse (10) nach einem der Ansprüche 8 bis 10, **dadurch gekennzeichnet, daß** sie eine mittige Rohrabzweigung aufweist, die von einer Einspeisungsleitung (20) für sterile Luft gebildet ist, die in die genannte Hülse (10) gemäß einer Richtung Y im wesentlichen senkrecht zur Längsachse der Hülse (10) einmündet, derart, daß beim Austritt der genannten Einspeisungsleitung (20) für sterile Luft die sterile Luft in zwei entgegengesetzten Richtungen im allgemeinen längs der Längsachse X der genannten Hülse strömt, die im Inneren am Austritt der Rohrabzweigung mit einer diffundierenden Muffe (40) versehen ist, die längs der Längsachse X der Hülse (10) ausgerichtet ist und an jedem Ende (41, 42) einen Diffusionskegel (30) aufweist, der in Strömungsrichtung der sterilen Luft ausgerichtet ist und auf die Längsachse X der Hülse (10) zentriert ist.

12. Hülse aus weichem Material für den engeren Schutz von Produkten, die auf einer Arbeitsebene angeordnet sind und gegenüber der Verschmutzung empfindlich sind, die durch die Umgebung herbeigeführt wird, durch Diffusion eines Strahles aus steriler Luft, besonders in einer Richtung, die im wesentlichen senkrecht zur genannten Arbeitsebene verläuft, wobei die genannte Hülse eine Einspeisungsleitung für sterile Luft umgrenzt und eine geometrische Unregelmäßigkeit aufweist, **dadurch gekennzeichnet, daß** in der genannten Einspeisungsleitung unmittelbar nach der genannten Unregelmäßigkeit, wenn man die Strömungsrichtung der sterilen Luft in der genannten Leitung in Betracht zieht, eine Diffusionshalbkugel für sterile Luft vorgesehen ist, die in Strömungsrichtung der sterilen Luft ausgerichtet ist und auf die Längsachse X der Hülse zentriert ist.
